# EUROPÄISCHE PATENTSCHRIFT

(11) **EP 1 109 471 B1**
(45) Veröffentlichungstag und Bekanntmachung des Hinweises auf die Patenterteilung: **03.09.2003**
(21) Anmeldenummer: 00931058.2
(22) Anmeldetag: 06.04.2000
(51) Int. Cl.: A45D 29/02, B26B 29/04

(54) **MANIKÜRKAPSEL**
MANICURE CAPSULE
CAPSULE UTILISEE DANS LE CADRE DE LA MANUCURE

(30) Priorität: 06.07.1999 DE 29911680 U; 03.08.1999 DE 29913503 U; 16.08.1999 DE 29914345 U; 20.09.1999 DE 29916522 U; 08.12.1999 DE 29921597 U; 23.12.1999 DE 29922679 U
(43) Veröffentlichungstag der Anmeldung: 27.06.2001
(73) Patentinhaber: Baltheiser, Karl, 83075 Bad Feilnbach (DE)
(72) Erfinder: Baltheiser, Karl, 83075 Bad Feilnbach (DE)
(74) Vertreter: Bauer, Friedrich
(86) Internationale Anmeldenummer: EP0003091
(87) Internationale Veröffentlichungsnummer: WO01001814

(56) Entgegenhaltungen:
- DE-U- 29 913 503
- DE-U- 29 914 345
- DE-U- 29 922 679
- FR-A- 615 654
- US-A- 4 956 915
- US-A- 5 046 606

## Beschreibung

Die Erfindung betrifft eine Manikürkapsel gemäß dem Oberbegriff des Anspruchs 1 und 4.

Beim Schneiden von Fingernägeln besteht das Problem, dass die Fingernägel beim Abschneiden unkontrolliert wegfliegen. Dasselbe gilt beim Schneiden von Zehennägel sowie von Haut oder Hornteilen im Bereich der Finger und Zehen. Hierdurch fällt zusätzlicher Reinigungsaufwand an. Weiterhin ist es auch vom hygienischen Standpunkt aus unerwünscht. Ein besonderes Problem stellt dies für ältere, auch sehbehinderte Menschen dar, die Schwierigkeiten haben, die verstreuten Hornteile wiederzufinden und zu beseitigen. Für bettlägerige Menschen ist es besonders unangenehm, wenn die abgeschnittenen Hornteile auf das Bett fallen.

Aus der US 4,956,915 ist bereits eine Manikürkapsel der eingangs genannten Art bekannt, die auf der der Fingereinführöffnung gegenüberliegenden Seite eine Öffnung zum Einführen eines Nagelzwickers aufweist. Nachteilig ist bei dieser bekannten Manikürkapsel jedoch, dass ihr Einsatzgebiet nur sehr beschränkt ist und nur für Nagelzwicker, nicht jedoch für Nagelscheren verwendet werden kann.

Der Erfindung liegt die Aufgabe zugrunde, eine Manikürkapsel zu schaffen, die zum Schneiden von Nägeln mit Scheren geeignet und möglichst universell einsetzbar ist sowie ein sicheres Auffangen von abgeschnittenen Hornteilen ermöglicht.

Diese Aufgabe wird erfindungsgemäß durch die Merkmale der Ansprüche 1 und 4 gelöst. Vorteilhafte Ausführungsformen der Erfindung sind in den weiteren Ansprüchen beschrieben.

Gemäß Patentanspruch 1 weist der Schnittgutauffangbehälter mindestens eine quer zur Fingereinführöffnung angeordnete seitliche Nagelschereneinführöffnung auf. Der die Fingereinführöffnung umschließende Endabschnitt des Schnittgutauffangbehälters ist als Halteabschnitt für ein am Endabschnitt lösbar befestigtes Halteteil für mindestens eine Schere ausgebildet.

Durch die seitliche Nagelschereneinführöffnung kann eine Nagelschere quer zur Längsrichtung der Manikürkapsel derart in den Schnittgutauffangbehälter eingeführt werden, dass auf einfache Weise ein Schneiden der Fingernägel von allen Seiten möglich ist. Hierzu ist die Nagelschereneinführöffnung derart bemessen, dass die Schere entsprechend geschwenkt werden kann, um den Fingernagel mit der entsprechenden Rundung zu schneiden. Die eingeschobene Schere wirkt gleichzeitig auch als ein die Manikürkapsel stabilisierender Griff, wobei die Manikürkapsel mittels der Schere bewegt werden kann, falls dies zum Erhalt der optimalen Schneidposition erforderlich ist. Die Nägel werden vom Schnittgutauffangbehälter aufgefangen und können nach Beendigung des Manikürvorgangs gezielt beseitig werden. Ein unkontrolliertes Wegfliegen der Fingernägel wird zuverlässig verhindert. Besonders vorteilhaft ist, dass der die Fingereinführöffnung umschließende Endabschnitt des Schnittgutauffangbehälters als Halteabschnitt für einen am Endabschnitt lösbar befestigbares Halteteil für mindestens eine Schere ausgebildet ist, da hierdurch mindestens eine Schere und zweckmäßigerweise auch andere Manikürgeräte wie beispielsweise eine zusätzliche Feile, am Halteteil befestigt und zumindest mit ihrem vorderen Ende in die Fingereinführöffnung eingeführt werden können, so dass die Manikürkapsel in diesem Fall auch als schützendes und die Manikürgeräte fixierendes Etui verwendet werden kann. Die Manikürkapsel dient in diesem Fall somit als platzsparender Aufbewahrungs- und Haltebehälter für die Manikürgeräte.

Es ist zu beachten, dass durch die Verwendung der Bezeichnung "Fingernägel" keinerlei Beschränkung auf diese Art von Hornteilen erfolgen soll. Vielmehr gelten die mit der Erfindung erzielten Wirkungen und Vorteile in gleicher Weise auch beim Schneiden von Zehennägeln und Hautteilen sowie beim Feilen mittels einer Nagelfeile im Bereich von Fingern und Zehen. Ein Vorteil des erfindungsgemäßen Gegenstandes liegt gerade darin, dass er universell einsetzbar ist und ohne weiteres derart ausgeführt werden kann, dass er sowohl für Finger als auch für Zehen geeignet ist.

Gemäß einer vorteilhaften Ausführungsform ist das Halteteil für mindestens eine Schere als in den Endabschnitt einsteckbarer Haltestöpsel oder auf den Endabschnitt aufsteckbare Haltekappe ausgebildet. Aufgrund seiner Längserstreckung bietet ein derart geformtes Halteteil einen festen Sitz des Haltestöpsels bzw. der Haltekappe am Schnittgutauffangbehälter. Weiterhin sind derartige Haltestöpsel bzw. Haltekappen preisgünstig und einfach herzustellen.

Eine sichere Fixierung der Manikürgeräte im Halteteil wird dadurch erreicht, dass die mindestens eine Schere und ggf. auch zusätzliche Nagelfeile in entsprechende Schlitze des Halteteils eingesteckt werden. Diese Schlitze können derart ausgebildet sein, dass die Manikürgeräte allein durch die elastische Klemmkraft im Schlitzbereich gehalten werden.

Gemäß Patentanspruch 4 weist der Schnittgutauffangbehälter mindestens eine quer zur Fingereinführöffnung angeordnete seitliche Nagelschereneinführöffnung auf. Der die Fingereinführöffnung umschließende Endabschnitt des Schnittgutbehälters ist als Halteabschnitt für ein am Endabschnitt lösbar befestigtes Halteteil zur Halterung des Schnittgutauffangbehälters am Finger ausgebildet.

Bei dieser Ausführungsform bietet die seitliche Nagelschereneinführöffnung wiederum die gleichen Vorteile wie bei der erstgenannten Ausführungsform. Der die Fingereinführöffnung umschließende Endabschnitt des Schnittgutauffangbehälters dient hier jedoch zur Aufnahme eines Halteteils zur Halterung des Schnittgutauffangbehälters am Finger, so dass die Manikürkapsel lösbar am Finger befestigt werden kann. Ein Abrutschen der Manikürkapsel vom Finger beim Schneiden wird hierdurch vermieden. Weiterhin kann dieses letztgenannte Halteteil ohne weiteres derart ausgebildet werden, dass es zusätzlich ein unerwünschtes Austreten von abgeschnittenen Fingernägeln durch die Fingereinführöffnung hindurch verhindert.

Vorteilhafterweise ist im Schnittgutauffangbehälter ein radial nach innen von der Behälterwand vorspringende, umlaufender, den Auffangabschnitt zum Endabschnitt hin begrenzender Schnittgutrückhaltewulst vorgesehen. Dieser Schnittgutrückhaltewulst verhindert ein unerwünschtes Austreten der abgeschnittenen Hornteile durch die Fingereinführöffnung hindurch während des Schneidens. Von besonderem Vorteil ist hierbei, dass ein derartiger Schnittgutrückhaltewulst sehr einfach und kostengünstig herzustellen ist.

Ein zuverlässiges Halten der Manikürkapsel am Finger und gleichzeitig ein dichter Abschluss der Fingereinführöffnung beim Schneiden ergibt sich durch die Ausführungsformen der Ansprüche 7 und 8.

Die Ausführungsform gemäß Anspruch 9 bietet den Vorteil einer sehr einfachen und kostengünstigen Herstellung.

Weiterhin kann ein hohler, in den Endabschnitt einsteckbarer Fixierstopfen vorgesehen sein, mit dem das Halteteil zur Halterung des Schnittgutauffangbehälters im Endabschnitt in axialer Richtung festgelegt wird.

Die Ausführungsform gemäß Anspruch 11 bietet den Vorteil einer einfachen und kostengünstigen Herstellung sowie einfachen Auswechselbarkeit des elastischen Bandes.

Vorteilhafterweise ist der Schnittgutauffangbehälter an seiner Ober- und/oder Unterseite mit einer Lupe ausgestattet. Hierdurch kann die zu schneidende Nagelpartie besonders deutlich wahrgenommen werden.

Vorteilhafterweise weist der Schnittgutauffangbehälter in seinem dem Endabschnitt gegenüberliegenden Endbereich eine Öffnung auf, die mittels eines Verschlussstöpsels verschließbar ist. Diese Ausführungsform bietet den Vorteil, dass das Schnittgut auf sehr einfache Weise nach vorn entleert werden kann. Dies ist bei dieser Ausführungsform sogar ohne Abnehmen der Manikürkapsel vom Finger möglich.

Vorteilhafterweise weist der Schnittgutauffangbehälter zwei diametral gegenüberliegende seitliche Nagelschereneinführöffnungen auf. Hierdurch kann die Manikürkapsel auf einfache Weise sowohl von Links- als auch Rechtshändern benutzt werden. Weiterhin hängt die Wahl der günstigsten Einführseite für die Schere davon ab, ob die Nägel der linken oder der rechten Hand geschnitten werden sollen.

Besonders vorteilhaft ist es, wenn der Schnittgutauffangbehälter eine seitlich an die Nagelschereneinführöffnung anschließende Behältermulde aufweist. Hierdurch wird der Bewegungsspielraum der Schere, d.h. die Schwenkmöglichkeit vergrößert und sichergestellt, dass die Schere in jede erforderliche Stellung gebracht werden kann.

Vorteilhafterweise ist die Nagelschereneinführöffnung mit einem elastischen Abdeckteil verschlossen, das eine mittige Einführöffnung für ein Manikürgerät aufweist. Ein derartiges elastisches Abdeckteil bietet den Vorteil, dass die Schere in der Nagelschereneinführöffnung, d.h. an der Manikürkapsel, während des Schneidens geführt wird. Die Schere kann dadurch ruhig und kontrolliert am Fingernagel entlanggeführt werden. Sie dient dabei gleichzeitig als stabilisierender Haltegriff.

Obwohl die Nagelschereneinführöffnung zweckmäßigerweise rund oder oval ist, kann sie auch aus einem länglichen seitlichen Fenster bestehen, das mit einer Borsten- oder Lamellenverkleidung oder auch mit einem elastischen, einen Längsschnitt aufweisenden Kunststoff- oder Gummiteil verschlossen ist. In diesem Fall wirkt die Kapselwand nicht als Schwenkachse, sondern die Schere kann entlang der Kapselwand herangeführt werden.

Vorteilhafterweise weist der Schnittgutauffangbehälter ein von seiner Vorderseite her zugängliches Nagelzwicker-Einschubfach auf, das unterseitig durch den Boden des Schnittgutauffangbehälters sowie durch einen Schenkel des Nagelzwickers selbst und oberseitig durch eine Trennplatte begrenzt wird, die sich von der Spitze des Schnittgutauffangbehälters schräg nach unten zum unteren Rand des Endabschnitts erstreckt. Hierdurch wird ein zusätzliches Einschubfach geschaffen, in dem einerseits ein Nagelzwicker aufbewahrt werden kann und andererseits die abgezwickten Hornteile gesammelt werden können.

Die Erfindung wird nachfolgend anhand der Zeichnungen beispielshaft näher erläutert. Es zeigen:
- Figur 1 :: eine Explosionsdarstellung einer ersten Ausführungsform der Erfindung,
- Figur 2 :: das elastische Abdeckteil für die Nagelschereneinführöffnung in Alleinstellung,
- Figuren 3A und 3B :: eine Vorder- bzw. Seitenansicht einer alternativen Ausführungsform des elastischen Abdeckteils für die Nagelschereneinführöffnung,
- Figur 4 :: eine weitere alternative Ausführungsform des elastischen Abdeckteils für die Nagelschereneinführöffnung in Form von Borsten oder elastischen Lamellen,
- Figur 5 :: eine weitere Ausführungsform der erfindungsgemäßen Manikürkapsel,
- Figur 6 :: eine weitere Ausführungsform der erfindungsgemäßen Manikürkapsel,
- Figur 7 :: eine weitere Ausführungsform der erfindungsgemäßen Manikürkapsel,
- Figur 8 :: einen Fingerlochring mit elastischer Abschlusswand,
- Figuren 9A und 9B :: einen Fingerlochring ohne bzw. mit elastischem, quer verlaufenden Band,
- Figur 10 :: einen Längsschnitt durch den Schnittgutauffangbehälter, in den die Fingerlochringe gemäß den Figuren 8 und 9B eingesetzt werden,
- Figur 11 :: eine weitere Ausführungsform der erfindungsgemäßen Manikürkapsel,
- Figur 12 :: eine Fingerlochkappe mit daran befestigter elastischer Abschlusswand,
- Figur 13 :: eine weitere Ausführungsform der erfindungsgemäßen Manikürkapsel mit geschlitztem Endbereich,
- Figuren 14A und 14B :: weitere Ausführungsformen eines elastischen Bandes, das in den Schnittgutauffangbehälter von Figur 13 eingesetzt werden kann,
- Figur 15 :: einen Fingerlochring mit elastischer Abschlusswand und einen Fingerlochring mit querverlaufendem, elastischem Band mit Haltezapfen sowie einen Schnittgutrückhaltewulst in Alleinstellung mit Aussparungen, in welche die Haltezapfen eingesetzt werden können,
- Figur 16 :: eine weitere Ausführungsform der erfindungsgemäßen Manikürkapsel mit Einsteckschlitz zum Einstecken eines Fingerlochrings mit elastischer Abschlusswand bzw. elastischem Band,
- Figur 17 :: einen Fingerlochring in Form eines Doppelrings zur Halterung einer elastischen Abschlusswand,
- Figur 18 :: eine weitere Ausführungsform der erfindungsgemäßen Manikürkapsel zum Einschieben eines Nagelzwickers,
- Figur 19 :: eine Ansicht der Manikürkapsel gemäß Figur 18 von der Unterseite der Manikürkapsel her,
- Figur 20 :: eine Abbildung der Manikürkapsel von Figur 18 mit eingeschobenem Nagelzwicker,
- Figur 21 :: einen Längsschnitt durch die Manikürkapsel von Figur 20, und
- Figur 22 :: eine Darstellung einer Manikürkapsel gemäß der Erfindung mit eingesteckter Schere zum Schneiden eines Fingernagels.

Aus Figur 1 ist eine erste Ausführungsform der erfindungsgemäßen Manikürkapsel ersichtlich. Diese Manikürkapsel besteht aus einem Schnittgutauffangbehälter 1 und einem Halteteil in der Form eines Haltestöpsels 2, der zur Halterung einer Schere 3 sowie einer Nagelfeile 4 dient.

Der Schnittgutauffangbehälter 1 weist einen Endabschnitt 5 und einen daran anschließenden Auffangabschnitt 6 für abgeschnittene Fingernägel oder sonstige Hornteile auf.

In den Endabschnitt 5 kann der Haltestöpsel 2 eingeschoben werden. Der Endabschnitt 5 hat zu diesem Zweck eine im wesentlichen elliptische Querschnittsform mit weitgehend parallelen Ober- und Unterseiten, die mit runden, d.h. zylinderförmig geformten Seitenwänden verbunden sind.

Der Auffangabschnitt 6 weist auf mindestens einer Seite eine seitliche, kreisförmige Nagelschereneinführöffnung 7 auf. Der Durchmesser der Nagelschereneinführöffnung 7 ist derart gewählt, dass er geringfügig größer als die Breite der Schere 3 in ihrem Gelenkbereich ist, und im übrigen so bemessen, dass die quer zur Längsachse des Schnittgutauffangbehälters 1 eingesteckte Schere 3 insbesondere nach vorn und hinten, d.h. in der Längsebene des Schnittgutauffangbehälters 1 sowie in gewissem Maß auch vertikal geschwenkt werden kann.

Die Handhabung der erfindungsgemäßen Manikürkapsel und der Schere 3 beim Fingernagelschneiden ist aus Figur 22 ersichtlich.

Obwohl bei geeigneter Dimensionierung der Nagelschereneinführöffnung 7 eine gute Führung bei gleichzeitigem ausreichendem Bewegungsspielraum der Schere 3 gewährleistet ist, ist es zweckmäßig, die Nagelschereneinführöffnung 7 mittels eines elastischen Abdeckteils 8 mit mittiger Einstichöffnung 9 zu verschließen.

Bei dem elastischen Abdeckteil 8 kann es sich, wie in den Figuren 1 und 2 dargestellt, um eine elastische Abdeckmembran handeln, wobei die Einstichöffnung 9 auch als Schlitz ausgebildet sein kann. Eine derartige Abdeckmembran wird zweckmäßigerweise auf den Schnittgutauffangbehälter 1 aufgeklebt.

Alternativ hierzu kann es sich bei dem elastischen Abdeckteil 8 auch um einen elastischen Stöpsel mit umlaufender Umfangsnut 10 zum Einstecken in die Nagelschereneinführöffnung 7 handeln, wie in den Figuren 3A und 3B gezeigt. Alternativ ist es auch möglich, die Nagelschereneinführöffnung 7 nicht kreisförmig auszubilden, sondern als Längsschlitz, der sich von der Stelle der Nagelschereneinführöffnung 7, die in Figur 1 gezeigt ist, nach vorne zur Spitze des Schnittgutauffangbehälters 1 erstreckt und sogar um die Spitze herum zur anderen Seite laufen kann. Ein derartiger Längsschlitz ist zweckmäßigerweise mittels eines elastischen Abdeckteils 8 verschlossen, wie es in Figur 4 dargestellt ist. Das Abdeckteil 8 gemäß Figur 4 weist Borsten oder Lamellen 11 auf, welche den Schlitz im wesentlichen verschließen und die abgeschnittenen Hornteile am Herausfallen hindern.

Der an den Endabschnitt 5 anschließende Auffangabschnitt 6 ist im wesentlichen dom- oder torpedoförmig ausgebildet, wobei seine Ober- und Unterseite abgeflacht sind. Zur Vorderseite hin ist der Schnittgutauffangbehälter 1 verschlossen, während er nach hinten geöffnet ist und dort eine Fingereinführöffnung 12 aufweist.

An seiner Oberseite weist der Auffangabschnitt 6 eine Lupe 13 auf. Diese Lupe 13 ist derart angeordnet, dass der zu schneidende Fingernagelrand des durch die Fingereinführöffnung 12 eingeführten Fingers unter der Lupe 13 zu liegen kommt und den Schnittbereich des Fingernagels entsprechend vergrößert.

Zwischen Endabschnitt 5 und Auffangabschnitt 6 ist ein radial nach innen von der Behälterwand vorspringende, umlaufender Schnittgutrückhaltewulst 14 vorgesehen. Dieser Schnittgutrückhaltewulst 14 verhindert, dass abgeschnittene, im Auffangabschnitt 6 gesammelte Hornteile nach hinten durch die Fingereinführöffnung 12 herausrutschen. Es ist ohne weiteres möglich, anstelle eines umlaufenden Schnittgutrückhaltewulst 14 einen Wulst vorzusehen, der sich lediglich über den Bodenbereich und etwas nach oben zu den Seitenbereichen hinauf erstreckt, während er auf der Oberseite nicht vorhanden ist.

Der Schnittgutauffangbehälter 1 ist einstückig aus einem Kunststoffspritzteil ausgebildet, wobei die Lupe 13 bereits integriert ist. Zweckmäßigerweise ist zumindest der Auffangabschnitt 6 transparent, so dass der vordere Teil des Fingers von allen Seiten her sichtbar ist.

Die Form des Haltestöpsels 2 ist an den Endabschnitt 5 derart angepasst, dass er in den Endabschnitt 5 eingesteckt und aus diesem wieder herausgezogen werden kann. Im eingesteckten Zustand liegt der Haltestöpsel 2 am Schnittgutrückhaltewulst 14 an, der somit einen Einschubanschlag bildet. Alternativ ist es auch möglich, in unmittelbarer Nachbarschaft des Schnittgutrückhaltewulstes 14 auf der Seite des Endabschnittes 5 einen später noch näher beschriebenen Fingerlochring 26 gemäß den Figuren 8, 9B oder 16 anzuordnen, der sich bei eingeschobenen Haltestöpsel 2 somit zwischen diesem und der Schnittgutrückhaltewulst 14 befindet. In diesem Zustand schließt der Haltestöpsel 2 rückseitig im wesentlichen mit dem hinteren Rand des Endabschnitts 5 ab.

Die Länge des Schnittgutauffangbehälters 1 ist derart bemessen, dass die Schere 3, wenn sie im Haltestöpsel 2 vollständig eingesteckt ist, bis zu den Scherenaugen innerhalb des Schnittgutauffangbehälters 1 angeordnet ist, während die Scherenaugen außerhalb liegen.

Aus Figur 5 ist eine weitere Ausführungsform der erfindungsgemäßen Manikürkapsel ersichtlich, bei der das in den Endabschnitt 5 einschiebbare Halteteil als Fingerlochkappe 15 ausgebildet ist. Die Form des Schnittgutauffangbehälters 1 ist gleich oder ähnlich zu derjenigen von Figur 1.

Die Fingerlochkappe 15 besteht aus einem Hohlkörper mit einer äußeren, umlaufenden Kappenwand 16, deren Form an die Innenumfangswand des Endteils 5 angepasst ist, so dass sie in den Endabschnitt 5 eingeschoben werden kann. Die axiale Einschubbegrenzung kann entweder wieder durch den Schnittgutrückhaltewulst 14 erfolgen oder über eine von der Kappenwand 16 radial nach außen vorspringende Schulter 17, die am rückwärtigen Ende der Fingerlochkappe 15 umlaufend vorgesehen ist. An diesem rückwärtigen Ende ist die Fingerlochkappe 15 mittels einer elastischen, eine Fingereinstecköffnung 18 aufweisende Abschlusswand 19 teilweise verschlossen. Der Durchmesser der Fingereinstecköffnung 18 ist derart bemessen, dass die Abschlusswand 19 den eingesteckten Finger eng umschließt. Hierdurch wird einerseits ein fester Sitz des Schnittgutauffangbehälters 1 am Finger gewährleistet, der ein unerwünschtes Verrutschen oder Abgleiten des Schnittgutauffangbehälters 1 verhindert, und andererseits sichergestellt, dass abgeschnittene Hornteile nicht rückseitig aus dem Schnittgutauffangbehälter 1 herausfallen können. Aufgrund der Elastizität der Abschlusswand 19 können Finger unterschiedlichen Durchmessers problemlos eingeführt werden, wobei in allen Fällen ein guter Sitz des Schnittgutauffangbehälters 1 und ein dichter Abschluss gewährleistet sind.

Figur 6 zeigt eine weitere Ausführungsform des erfindungsgemäßen Schnittgutauffangbehälters 1. Wie ersichtlich, ist dort die Nagelschereneinführöffnung 7 im Bereich einer seitlichen Mulde 20 angeordnet, die sich beidseits von der Nagelschereneinführöffnung 7 nach vorn und hinten erstreckt. Hierdurch wird beim Schneiden die Schwenkbarkeit der Schere 3 nach vorn und hinten verbessert. Es wird darauf hingewiesen, dass zweckmäßigerweise bei allen hier dargestellten und beschriebenen Ausführungsformen die Nagelschereneinführöffnung 7 in einer derartigen Mulde 20 liegt. An seiner Spitze, d.h. in dem dem Endabschnitt 5 gegenüberliegenden Endbereich des Schnittgutauffangbehälters 1 weist dieser weiterhin eine Öffnung 21 auf, die zur Schnittgutentsorgung dient. Obwohl nicht zwingend erforderlich, kann diese Öffnung 21 mittels eines in Figur 6 nicht näher dargestellten Stöpsels verschlossen werden. Dieser Stöpsel kann, wie aus Figur 7 ersichtlich, aus einer abnehmbaren Kapselspitze 22 mit einsteckbarem Aufschieberand 23 bestehen. Um das Abziehen zu erleichtern, kann die Kapselspitze 22 mit nach außen vorstehenden Noppen 24 versehen sein.

Die Figuren 8 und 9B zeigen zwei Ausführungsformen von Halteteilen zur Halterung des Schnittgutauffangbehälters 1 am Finger, die in eine in Figur 10 dargestellte, innenliegende Umfangsnut 25 des Schnittgutauffangbehälters 1 eingesetzt werden können. Das Halteteil von Figur 8 besteht aus einem umlaufenden Fingerlochring 26, der als Träger oder Rahmen für die innenliegende elastische Abschlusswand 19 dient. Die Abschlusswand 19 erstreckt sich bei diesem Ausführungsbeispiel vor allem im oberen Bereich sowie in den Seitenbereichen, nicht jedoch im Bodenbereich des Fingerlochrings 26. Hierdurch wird gewährleistet, dass der eingesteckte Finger eng am Boden des Schnittgutauffangbehälters 1 gehalten wird, wodurch der Abstand zur Oberseite des Schnittgutauffangbehälters 1 und damit der Abstand zur Lupe 13 konstant bleibt. Dies ist im Hinblick auf die feste Brennweite der Lupe 13 und damit für die Schärfe des Lupenbildes von Vorteil.

In den Ausführungsformen gemäß den Figuren 9A und 9B weist der Fingerlochring 26 zwei gegenüberliegende Kerben 27 auf, die in den Seitenbereichen des Fingerlochrings 26 in einer vorbestimmten Höhe vorgesehen sind. Diese Kerben 27 dienen zum Einhängen bzw. Befestigen eines elastischen Bands 28, das sich quer durch den Innenraum des Fingerlochrings 26 hindurch erstreckt. Die Fingereinstecköffnung 18 befindet sich bei diesem Ausführungsbeispiel zwischen dem bodenseitigen Rand des Fingerlochrings 26 und dem elastischen Band 28. Das elastische Band 28 ist wiederum derart angeordnet, dass es den eingesteckten Finger nach unten drückt. Weiterhin kann das elastische Band 28 auch in Form einer Gummikordel oder Feder ausgebildet sein.

Der Vorteil eines derartigen in den Schnittgutauffangbehälter 1 einsteckbaren Fingerlochrings 26 liegt darin, dass dieser ohne weiteres ausgetauscht werden kann, falls unterschiedlich große Fingereinstecköffnungen 18 gewünscht werden.

Figur 11 zeigt ein Ausführungsbeispiel, in dem ein Fingerlochring, der beispielsweise gemäß den Figuren 8 und 9B ausgebildet sein kann, mittels eines hohlen, in den Endabschnitt 5 einsteckbaren Fixierstopfens 29 axial von hinten her fixiert wird und am rückwärtigen Herausfallen gehindert werden kann. Dieser Fixierstopfen 29 kann gleich oder ähnlich zu der in Figur 5 dargestellten Fingerlochkappe 15 ausgebildet sein, wobei jedoch keine rückseitige Abschlusswand 19 mehr vorhanden ist, da deren Funktion durch den separaten Fingerlochring 26 übernommen wird. Bei Verbindung des Fixierstopfens 29 ist auch keine in Figur 10 gezeigte Umfangsnut 25 erforderlich, da der Fingerlochring 26 in axialer Richtung nach vorn durch den Schnittgutrückhaltewulst 14 gehalten wird.

Figur 12 zeigt in Einzeldarstellung eine Fingerlochkappe 30, die in ganz ähnlicher Weise wie die Fingerlochkappe 15 von Figur 5 ausgebildet ist, wobei jedoch die elastische Abschlusswand 19 nicht im rückwärtigen Endbereich, sondern im vorderen Endbereich angeordnet ist.

Aus Figur 13 ist eine weitere Ausführungsform des erfindungsgemäßen Schnittgutauffangbehälters 1 ersichtlich, der in seinem Endabschnitt 5 zwei gegenüberliegende, seitliche Einführschlitze 31 für das elastische Band 28 aufweist.
Diese Einführschlitze 31 erstrecken sich über die gesamte Länge des Endabschnitts 5. Das elastische Band 28 weist bei dieser Ausführungsform in seinen beiden Endbereichen Verdickungen 32 auf, die höher als die Höhe der Einführschlitze 31 sind. Beim Einschieben des elastischen Bandes 28 in die Einführschlitze 31 gleiten die Verdickungen 32 auf der Außenseite des Endabschnitts 5 entlang und verhindern, dass die Enden des elastischen Bandes 28 nach innen gezogen werden. Die Länge des elastischen Bandes 28 ist derart bemessen, dass es gespannt innerhalb der Fingereinführöffnung 12 des Endabschnitts 5 liegt. Diese Ausführungsform gestattet ein sehr einfaches Montieren und ggf. Auswechseln des elastischen Bandes 28.

Das elastische Band 28 kann auch, wie in Figur 14A gezeigt, als elastischer Ring ausgebildet sein, der in die Einführschlitze 31 eingeschoben wird und im übrigen den Endabschnitt 5 an seiner Unterseite oder Oberseite außenseitig übergreift. Weiterhin kann das elastische Band 28 auch als Feder mit endseitigen Verdickungen 32 ausgeführt sein, wie in Figur 14B dargestellt.

In Figur 15 ist schematisch dargestellt, dass der Fingerlochring 26 mit elastischem Band 28, wie er in ganz ähnlicher Weise in Figur 9B dargestellt ist, oder der Fingerlochring 26 mit elastischer Abschlusswand 19, wie er in ganz ähnlicher Weise in Figur 8 dargestellt ist, in Längsrichtung des Schnittgutauffangbehälters 1 vorstehende Zapfen 33 aufweist, die zur Arretierung des Fingerlochrings 26 in Längsnuten 34 des Schnittgutrückhaltewulstes 14 eingeschoben werden können. Der Schnittgutrückhaltewulst 14 ist in Figur 15 lediglich der besseren Übersicht halber in Alleinstellung dargestellt, ist jedoch integraler Bestandteil des Schnittgutauffangbehälters 1, wie beispielsweise in Figur 1 dargestellt.

Figur 16 zeigt eine alternative Ausführungsform des erfindungsgemäßen Schnittgutauffangbehälters 1, der im Übergangsbereich zwischen Endabschnitt 5 und Auffangabschnitt 6 einen querverlaufenden, vertikalen Einsteckschlitz 35 zum Einstecken des Fingerlochrings 26 aufweist. Um den Endabschnitt 5 am Auffangabschnitt 6 zu halten, erstreckt sich der Einsteckschlitz 35 nur etwa über 3/4 des Umfangs des Schnittgutauffangbehälters 1, so dass im Bodenbereich ein axialer Verbindungsabschnitt 36 vorgesehen ist. Bei dieser Ausführungsform ist der Fingerlochring 26 zweckmäßigerweise nicht umlaufend ausgebildet, sondern erstreckt sich ebenfalls nur über etwa 3/4 des Gesamtumfangs, d.h. über etwa 270°. Die Länge des ausgesparten Teils des Fingerlochrings 26 entspricht der Umfangslänge des Verbindungsabschnitts 36. Wie aus Figur 16 ersichtlich, können entweder der Fingerlochring 26 mit elastischem Band 28 oder der Fingerlochring 26 mit elastischer Abschlusswand 19 von oben her in den Einsteckschlitz 35 eingesteckt werden, wodurch der Einsteckschlitz 35 vollständig geschlossen wird. Zum einfachen Herausziehen weist der Fingerlochring 26 an seiner Oberseite eine radial nach außen vorstehende Greiflasche 37 auf. Andere Hilfsmittel zum einfachen Herausziehen, beispielsweise Rillen, Noppen etc. am Fingerlochring 26 sind denkbar.

Aus Figur 17 ist ersichtlich, dass der Fingerlochring 26 auch doppelrandig ausgebildet sein kann.

Aus den Figuren 18 bis 21 ist eine weitere Ausführungsform der Erfindung ersichtlich, bei welcher der Schnittgutauffangbehälter 1 ein zusätzliches, von seiner Vorderseite her zugängliches Nagelzwicker-Einschubfach 38 aufweist.

Um einen Nagelzwicker 40 von der Spitze des Schnittgutauffangbehälters 1 her und mit seinem hinteren Ende voraus in den Schnittgutauffangbehälter 1 einschieben zu können, weist die Bodenwand des Schnittgutauffangbehälters 1 eine längliche Aussparung 39 auf, die sich von der Spitze nach hinten etwa über die Hälfte der Länge des Auffangabschnitts 6 erstreckt. Nach oben ist das Einschubfach 38 durch eine Trennwand 41 abgetrennt, die sich von der Spitze des Schnittgutauffangbehälters 1 schräg nach unten bis zum Schnittgutrückhaltewulst 14 erstreckt. Die Trennwand 41 ist fest mit dem Schnittgutauffangbehälter 1 verbunden und bildet eine Auflagefläche für den parallel zu ihr eingeführten Nagelzwicker 40. Die Aussparung 39 schafft den erforderlichen Spielraum beim Drücken des Betätigungshebels 43 für ein völliges Schließen der Nagelzwickerschneiden 44 und ermöglicht das Einschieben des Nagelzwickers 40 in das Einschubfach 38. Die längliche Aussparung 39 hat etwa dieselbe Breite wie der Nagelzwicker 40, so dass der untere Schenkel 42 des Nagelzwickers 40 die längliche Aussparung 39 verschließt.

Der Betätigungshebel 43 des Nagelzwickers 40 steht nach unten über den Schnittgutauffangbehälter 1 vor, so dass er von außen betätigt werden kann. Aus den Figuren 20 und 21 ist ersichtlich, dass der Nagelzwicker 40 mit Ausnahme seines Betätigungshebels 43 vollständig innerhalb des Schnittgutauffangbehälters 1 liegt, wobei die Nagelzwickerschneide 44 im Bereich der Spitze des Schnittgutauffangbehälters 1 angeordnet ist. Die abgezwickten Nägel fallen in den Bereich zwischen dem unteren Schenkel 42 und dem oberen Schenkel 45 des Nagelzwickers 40 und bleiben im Einschubfach 38 liegen. Die abgezwickten Nägel können nach Herausziehen des Nagelzwickers 40 durch Auskippen entsorgt werden.

Das Einschubfach 38 bietet sowohl die Möglichkeit, abgezwickte Finger- oder Zehennägel kontrolliert aufzufangen als auch eine einfache und platzsparende Verstaumöglichkeit für den Nagelzwicker 40.

Von den dargestellten und beschriebenen Ausführungsbeispielen sind auch Kombinationen von den dort gezeigten Komponenten denkbar, die nicht eigens dargestellt sind. Beispielsweise ist es ohne weiteres möglich, die Schnittgutauffangbehälter 1 gemäß den Figuren 6, 7, 10, 11, 13, 16, 18 bis 22 mit einem zusätzlichen Haltestöpsel 2 für eine Schere 3 und/oder Nagelfeile 4 zu versehen. Weiterhin ist es auch möglich, den Haltestöpsel 2 von Figur 1 sowie die Fingerlochkappe 15 von Figur 5 nicht als Einsteckteile, sondern als den Endabschnitt 5 übergreifendes Aufsteckteil auszubilden.

## Patentansprüche

1. Manikürkapsel mit einem zumindest teilweise transparenten Schnittgutauffangbehälter (1), der einen eine Fingereinführöffnung (12) umschließenden Endabschnitt (5) sowie einen daran anschließenden Auffangabschnitt (6) aufweist, **dadurch gekennzeichnet, dass** der Schnittgutauffangbehälter (1) mindestens eine quer zur Fingereinführöffnung (12) angeordnete seitliche Nagelschereneinführöffnung (7) aufweist und der die Fingereinführöffnung (12) umschließende Endabschnitt (5) des Schnittgutauffangbehälters (1) als Halteabschnitt für einen am Endabschnitt (5) lösbar befestigtes Halteteil für mindestens eine Schere (3) ausgebildet ist.

2. Manikürkapsel nach Anspruch 1, **dadurch gekennzeichnet, dass** das Halteteil für mindestens eine Schere (3) als in den Endabschnitt (5) einsteckbarer Haltestöpsel (2) oder auf den Endabschnitt (5) aufsteckbare Haltekappe ausgebildet ist.

3. Manikürkapsel nach Anspruch 1 oder 2, **dadurch gekennzeichnet, dass** das Halteteil einen Einsteckschlitz für die Schere (3) und einen zusätzlichen Einsteckschlitz für eine Nagelfeile (4) aufweist.

4. Manikürkapsel mit einem zumindest teilweise transparenten Schnittgutauffangbehälter (1), der einen eine Fingereinführöffnung (12) umschließenden Endabschnitt (5) sowie einen daran anschließenden Auffangabschnitt (6) aufweist, **dadurch gekennzeichnet, dass** der Schnittgutauffangbehälter (1) mindestens eine quer zur Fingereinführöffnung ( 12) angeordnete seitliche Nagelschereneinführöffnung (7) aufweist und der die Fingereinführöffnung (12) umschließende Endabschnitt (5) des Schnittgutauffangbehälters (1) als Halteabschnitt für einen am Endabschnitt (5) lösbar befestigtes Halteteil zur Halterung des Schnittgutauffangbehälters (1) am Finger ausgebildet ist.

5. Manikürkapsel nach einem der vorhergehenden Ansprüche, **dadurch gekennzeichnet, dass** im Schnittgutauffangbehälter (1) ein radial nach innen von der Behälterwand vorspringender, umlaufender, den Auffangabschnitt (6) zum Endabschnitt (5) hin begrenzender Schnittgutrückhaltewulst (14) vorgesehen ist.

6. Manikürkapsel nach Anspruch 5, **dadurch gekennzeichnet, dass** der Schnittgutrückhaltewulst (14) als Einschubanschlag für das Halteteil ausgebildet ist.

7. Manikürkapsel nach einem der Ansprüche 4 bis 6, **dadurch gekennzeichnet, dass** das Halteteil zur Halterung des Schnittgutauffangbehälters (1) am Finger aus einer an die Form des Endabschnitts (5) angepassten und in diesen einsteckbaren oder auf diesen aufsteckbaren Fingerlochkappe (15) besteht, an deren einen Stirnseite eine elastische, eine Fingereinstecköffnung (18) aufweisende und den eingesteckten Finger elastisch umschließende Abschlusswand (19) vorgesehen ist.

8. Manikürkapsel nach einem der Ansprüche 4 bis 6, **dadurch gekennzeichnet, dass** das Halteteil zur Halterung des Schnittgutauffangbehälters (1) am Finger aus einem innerhalb des Endabschnitts (5) fixierbaren Fingerlochring (26) mit einer elastischen, vom Fingerlochring (26) aufgespannten, eine Fingereinstecköffnung (18) aufweisenden und den eingesteckten Finger elastisch umschließenden Abschlusswand (19) besteht.

9. Manikürkapsel nach einem der Ansprüche 4 bis 6, **dadurch gekennzeichnet, dass** das Halteteil zur Halterung des Schnittgutauffangbehälters (1) am Finger aus einem innerhalb des Endabschnitts (5) fixierbaren Fingerlochring (26) mit einem elastischen, auf zwei gegenüberliegenden Seiten des Fingerlochrings (26) befestigten Band (28) besteht, das sich durch das Innere des Fingerlochrings (26) sehnenartig hindurch erstreckt.

10. Manikürkapsel nach einem der vorhergehenden Ansprüche, **dadurch gekennzeichnet, dass** das Halteteil zur Halterung des Schnittgutauffangbehälters (1) mittels eines hohlen, in den Endabschnitt (5) einsteckbaren Fixierstopfens (29) axial festlegbar ist.

11. Manikürkapsel nach einem der Ansprüche 4 bis 6, **dadurch gekennzeichnet, dass** das Halteteil zur Halterung des Schnittgutauffangbehälters (1) am Finger aus einem elastischen Band (28) besteht und der Endabschnitt des Schnittgutauffangbehälters (1) mit seitlichen Einführschlitzen (31) zum Einschieben des elastischen Bandes (28) versehen ist, so dass sich das elastische Band (28) auf das Innere des Endabschnitts (5) sehnenartig erstreckt.

12. Manikürkapsel nach einem der vorhergehenden Ansprüche, **dadurch gekennzeichnet, dass** der Schnittgutauffangbehälter (1) an seiner Ober- und/oder Unterseite mit einer Lupe (13) ausgestattet ist.

13. Manikürkapsel nach einem der vorhergehenden Ansprüche, **dadurch gekennzeichnet, dass** der Schnittgutauffangbehälter (1) in seinem dem Endabschnitt (5) gegenüberliegenden Endbereich eine Öffnung (21) aufweist, die mittels eines Verschlussstöpsels verschließbar ist.

14. Manikürkapsel nach einem der vorhergehenden Ansprüche, **dadurch gekennzeichnet, dass** der Schnittgutauffangbehälter (1) zwei diametral gegenüberliegende seitliche Nagelschereneinführöffnungen (7) aufweist.

15. Manikürkapsel nach einem der vorhergehenden Ansprüche, **dadurch gekennzeichnet, dass** der Schnittgutauffangbehälter (1) eine seitlich an die Nagelschereneinführöffnung (7) anschließende Behältermulde (20) aufweist.

16. Manikürkapsel nach einem der vorhergehenden Ansprüche, **dadurch gekennzeichnet, dass** die Nagelschereneinführöffnung (7) mit einem elastischen Abdeckteil (8) verschlossen ist, das eine mittige Einstichöffnung (9) für ein Manikürgerät aufweist.

17. Manikürkapsel nach einem der Ansprüche 1 bis 15, **dadurch gekennzeichnet, dass** die Nagelschereneinführöffnung (7) aus einem länglichen seitlichen Fenster besteht, das mit einer Borsten- oder Lamellenverkleidung verschlossen ist.

18. Manikürkapsel nach einem der vorhergehenden Ansprüche, **dadurch gekennzeichnet, dass** der Schnittgutauffangbehälter (1) ein von seiner Vorderseite her zugängliches Nagelzwicker-Einschubfach (38) aufweist, das unterseitig durch den Boden des Schnittgutauffangbehälters (1) und oberseitig durch eine Trennwand (41) begrenzt wird, die sich von der Spitze des Schnittgutauffangbehälters (1) schräg nach unten zum unteren Rand des Endabschnitts (5) erstreckt.

## Claims

1. Manicure capsule having an at least partially transparent clippings-collecting container (1) which has an end section (5) enclosing a finger-insertion opening (12) and a collecting section (6) adjoining said end section, **characterized in that** the clippings-collecting container (1) has at least one lateral nail-scissors-insertion opening (7) located across the finger-insertion opening (12), and that the end section (5) of the clippings-collecting container (1) encloses the finger-insertion opening (12) and is designed as a retaining section for a retaining part which is fastened releasably on the end section (5) and is intended for at least one pair of scissors (3).

2. Manicure capsule according to Claim 1, **characterized in that** the retaining part for at least one pair of scissors (3) is designed as a retaining stopper (2) which can be plugged into the end section (5) or a retaining cap which can be plugged onto the end section (5).

3. Manicure capsule according to Claim 1 or 2, **characterized in that** the retaining part has one plug-in slit for the scissors (3) and an additional plug-in slit for a nailfile (4).

4. Manicure capsule having an at least partially transparent clippings-collecting container (1) which has an end section (5) enclosing a finger-insertion opening (12) and a collecting section (6) adjoining said end section, **characterized in that** the clippings-collecting container (1) has at least one lateral nail-scissors-insertion opening (7) located across the finger-insertion opening (12), and that the end section (5) of the clippings-collecting container (1) encloses the finger-insertion opening (12) and is designed as a retaining section for a retaining part which is fastened releasably on the end section (5) and is intended for securing the clippings-collecting container (1) on the finger.

5. Manicure capsule according to one of the preceding claims, **characterized in that** provided in the clippings-collecting container (1) is an encircling clippings-retaining bead (14) which projects radially inward from the container wall and bounds the collecting section (6) in the direction of the end section (5).

6. Manicure capsule according to Claim 5, **characterized in that** the clippings-retaining bead (14) is designed as a push-in stop for the retaining part.

7. Manicure capsule according to one of Claims 4 to 6, **characterized in that** the retaining part for securing the clippings-collecting container (1) on the finger comprises a finger-hole cap (15) which is adapted to the shape of the end section (5), can be plugged into or onto the latter and on one side of which there is provided an elastic terminating wall (19) which contains a finger-insertion opening (18) and encloses the inserted finger elastically.

8. Manicure capsule according to one of Claims 4 to 6, **characterized in that** the retaining part for securing the clippings-collecting container (1) on the finger comprises a finger-hole ring (26) which can be fixed within the end section (5) and has an elastic terminating wall (19) which is stretched by means of the finger-hole ring (26), contains a finger-insertion opening (18) and encloses the inserted finger elastically.

9. Manicure capsule according to one of Claims 4 to 6, **characterized in that** the retaining part for securing the clippings-collecting container (1) on the finger comprises a finger-hole ring (26) which can be fixed within the end section (5) and has an elastic band (28) which is fastened on two opposite sides of the finger-hole ring (26) and extends in a chord-like manner through the interior of the finger-hole ring (26).

10. Manicure capsule according to one of the preceding claims, **characterized in that** the retaining part for securing the clippings-collecting container (1) can be secured axially by means of a hollow fixing stopper (29) which can be plugged into the end section (5).

11. Manicure capsule according to one of Claims 4 to 6, **characterized in that** the retaining part for securing the clippings-collecting container (1) on the finger comprises an elastic band (28), and the end section of the clippings-collecting container (1) is provided with lateral insertion slits (31) into which the elastic band (28) can be pushed, with the result that the elastic band (28) extends in a chord-like manner onto the interior of the end section (5).

12. Manicure capsule according to one of the preceding claims, **characterized in that** the clippings-collecting container (1) is provided with a magnifying glass (13) on its top side and/or underside.

13. Manicure capsule according to one of the preceding claims, **characterized in that**, in its end region which is located opposite the end section (5), the clippings-collecting container (1) has an opening (21) which can be closed by means of a closure stopper.

14. Manicure capsule according to one of the preceding claims, **characterized in that** the clippings-collecting container (1) has two diametrically opposite lateral nail-scissors-insertion openings (7).

15. Manicure capsule according to one of the preceding claims, **characterized in that** the clippings-collecting container (1) has a container depression (20) adjoining the nail-scissors-insertion opening (7) laterally.

16. Manicure capsule according to one of the preceding claims, **characterized in that** the nail-scissors-insertion opening (7) is closed by an elastic covering part (8) which has a central insertion opening (9) for a manicuring implement.

17. Manicure capsule according to one of Claims 1 to 15, **characterized in that** the nail-scissors-insertion opening (7) comprises an elongate lateral window which is closed by a bristle or lamella screen.

18. Manicure capsule according to one of the preceding claims, **characterized in that** the clippings-collecting container (1) has a push-in nail-clippers compartment (38) which is accessible from the front side of said container and is bounded, on the underside, by the base of the clippings-collecting container (1) and, on the top side, by a partition wall (41) which extends obliquely downward from the tip of the clippings-collecting container (1) to the bottom border of the end section (5).

## Revendications

1. Capsule de manucure, comportant un récipient collecteur de rognures (1) au moins partiellement transparent qui comprend un tronçon d'extrémité (5) entourant une ouverture d'introduction de doigt (12) ainsi qu'un tronçon de collecte (6) qui s'y raccorde, **caractérisée en ce que** le récipient collecteur de rognures (1) présente au moins une ouverture latérale (7) d'introduction de ciseaux disposée transversalement à l'ouverture d'introduction de doigt (12), et le tronçon d'extrémité (5), entourant l'ouverture d'introduction de doigt (7), du récipient collecteur de rognures (1) est réalisé sous forme de tronçon de retenue pour un élément de maintien fixé de façon détachable sur le tronçon d'extrémité (5) et destiné à au moins une paire de ciseaux (3).

2. Capsule de manucure selon la revendication 1, **caractérisée en ce que** l'élément de maintien destiné à au moins une paire de ciseaux (3) est réalisé sous forme de bouchon de maintien (2) enfichable dans le tronçon d'extrémité (5) ou sous forme de capuchon de maintien enfichable sur le tronçon d'extrémité (5).

3. Capsule de manucure selon l'une ou l'autre des revendications 1 et 2, **caractérisée en ce que** l'élément de maintien comprend une fente d'enfichage pour les ciseaux (3) et une fente d'enfichage supplémentaire pour une lime à ongles (4).

4. Capsule de manucure, comportant un récipient collecteur de rognures (1) au moins partiellement transparent qui comprend un tronçon d'extrémité (5) entourant une ouverture d'introduction de doigt (12) ainsi qu'un tronçon de collecte (6) qui s'y raccorde, **caractérisée en ce que** le récipient collecteur de rognures (1) présente au moins une ouverture latérale (7) d'introduction de ciseaux disposée transversalement à l'ouverture d'introduction de doigt (12) et le tronçon d'extrémité (5), entourant l'ouverture d'introduction de doigt (7), du récipient collecteur de rognures (1) est réalisé sous forme de tronçon de retenue pour un élément de maintien fixé de façon détachable sur le tronçon d'extrémité (5) pour retenir le récipient collecteur de rognures (1) sur le doigt.

5. Capsule de manucure selon l'une des revendications précédentes, **caractérisée en ce qu'**il est prévu dans le récipient collecteur de rognures (1) un bourrelet de retenue de rognures (14) périphérique, faisant saillie de la paroi du récipient radialement vers l'intérieur et délimitant le tronçon de collecte (6) vers le tronçon d'extrémité (5).

6. Capsule de manucure selon la revendication 5, **caractérisée en ce que** le bourrelet de retenue de rognures (14) est réalisé sous forme de butée d'introduction pour l'élément de maintien.

7. Capsule de manucure selon l'une des revendications 4 à 6, **caractérisée en ce que** l'élément de maintien destiné à retenir le récipient collecteur de rognures (1) sur le doigt est constitué par un capuchon percé pour doigt (15) adapté à la forme du tronçon d'extrémité (5) et enfichable dans ou sur celui-ci, sur l'une des faces frontales duquel est prévue une paroi de fermeture (19) élastique, présentant une ouverture d'introduction de doigt (18) et entourant élastiquement le doigt enfiché.

8. Capsule de manucure selon l'une des revendications 4 à 6, **caractérisée en ce que** l'élément de maintien destiné à retenir le récipient collecteur de rognures (1) sur le doigt est constitué par une bague percée pour doigt (26) susceptible d'être fixée à l'intérieur du tronçon d'extrémité (5) et comprenant une paroi de fermeture élastique (12) qui est tendue par la bague percée pour doigt (26), qui présente une ouverture d'introduction de doigt (18) et qui entoure élastiquement le doigt enfiché.

9. Capsule de manucure selon l'une des revendications 4 à 6, **caractérisée en ce que** l'élément de maintien destiné à retenir le récipient collecteur de rognures (1) sur le doigt est constitué par une bague percée pour doigt (26) susceptible d'être fixée à l'intérieur du tronçon d'extrémité (5) et comprenant un ruban élastique (28) qui est fixé sur deux côtés opposés de la bague percée pour doigt (26) et qui s'étend à la manière d'une corde géométrique à travers l'intérieur de la bague percée pour doigt (26).

10. Capsule de manucure selon l'une des revendications précédentes, **caractérisée en ce que** l'élément de maintien destiné à retenir le récipient collecteur de rognures (1) est susceptible d'être immobilisé axialement au moyen d'un bouchon de fixation creux (29) enfichable dans le tronçon d'extrémité (5).

11. Capsule de manucure selon l'une des revendications 4 à 6, **caractérisée en ce que** l'élément de maintien destiné à retenir le récipient collecteur de rognures (1) sur le doigt est constitué par un ruban élastique (28) et **en ce que** le tronçon d'extrémité du récipient collecteur de rognures (1) est pourvu de fentes d'introduction latérales (31) pour introduire le ruban élastique (28), de sorte que le ruban élastique (28) s'étend à la manière d'une corde géométrique vers l'intérieur du tronçon d'extrémité (5).

12. Capsule de manucure selon l'une des revendications précédentes, **caractérisée en ce que** le récipient collecteur de rognures (1) est muni d'une loupe (13) sur sa face supérieure et/ou sur sa face inférieure.

13. Capsule de manucure selon l'une des revendications précédentes, **caractérisée en ce que** dans sa zone d'extrémité opposée au tronçon d'extrémité (5), le récipient collecteur de rognures (1) présente une ouverture (21) qui est susceptible d'être refermée au moyen d'un bouchon de fermeture.

14. Capsule de manucure selon l'une des revendications précédentes, **caractérisée en ce que** le récipient collecteur de rognures (1) présente deux ouvertures latérales d'introduction de ciseaux (7) qui sont diamétralement opposées.

15. Capsule de manucure selon l'une des revendications précédentes, **caractérisée en ce que** récipient collecteur de rognures (1) présente un creux (20) qui se raccorde latéralement à l'ouverture d'introduction de ciseaux (7).

16. Capsule de manucure selon l'une des revendications précédentes, **caractérisée en ce que** l'ouverture d'introduction de ciseaux (7) est refermée par un élément de couverture élastique (8) qui présente une ouverture d'introduction centrale (9) pour un appareil de manucure.

17. Capsule de manucure selon l'une des revendications 1 à 15, **caractérisée en ce que** l'ouverture d'introduction de ciseaux (7) est constituée par une fenêtre latérale allongée qui est refermée par un revêtement du type à brosse ou à lamelles.

18. Capsule de manucure selon l'une des revendications précédentes, **caractérisée en ce que** le récipient collecteur de rognures (1) comprend un casier d'introduction pour coupe-ongles (38) accessible depuis sa face avant, qui est délimité du côté inférieur par le fond du récipient collecteur de rognures (1) et du côté supérieur par une paroi de séparation (41) qui s'étend à partir de la pointe du récipient collecteur de rognures (1) en oblique vers le bas jusqu'au bord inférieur du tronçon d'extrémité (5).
